# EUROPÄISCHE PATENTSCHRIFT

(11) **EP 0 852 553 B1**
(45) Veröffentlichungstag und Bekanntmachung des Hinweises auf die Patenterteilung: **22.12.1999**
(21) Anmeldenummer: 96930004.5
(22) Anmeldetag: 23.09.1996
(51) Int. Cl.: B65B 43/16, B65B 43/30, B65H 3/20

(54) **VORRICHTUNG ZUM AUTOMATISCHEN ANHÄNGEN VON SÄCKEN**
DEVICE FOR AUTOMATICALLY SUSPENDING SACKS
DISPOSITIF POUR SUSPENDRE AUTOMATIQUEMENT DES SACS

(30) Priorität: 29.09.1995 CH 275695
(43) Veröffentlichungstag der Anmeldung: 15.07.1998
(73) Patentinhaber: BÜHLER AG, 9240 Uzwil (CH)
(72) Erfinder: NÜTZI, Markus, CH-9240 Niederglatt (CH)
(74) Vertreter: Frommhold, Joachim, Dr.
(86) Internationale Anmeldenummer: CH9600327
(87) Internationale Veröffentlichungsnummer: WO9712810

(56) Entgegenhaltungen:
- EP-A- 0 187 351
- WO-A-92/12900
- DE-A- 1 486 061
- DE-B- 1 285 381
- FR-A- 2 107 176
- GB-A- 2 010 213

## Beschreibung

Die Erfindung betrifft ein Verfahren zum automatischen Anhängen von Säcken gemäss dem Oberbegriff des Anspruchs 1 sowie eine Vorrichtung hierzu gemäss dem Oberbegriff des Anspruchs 3. Diese betrifft insbesondere das Ergreifen und Öffnen von offenen Säcken, vorzugsweise solchen aus gewobenen, luftdurchlässigen Materialien, um diese an einen Sackstutzen anzuhängen und nachfolgend zu füllen.

Es ist an sich bekannt, Säcke automatisch zu greifen und zu öffnen, um diese nachfolgend ebenso automatisch an einen Sackstutzen anzuhängen und zu füllen. So beschreibt die EP-B-293615 eine Vorrichtung zum Füllen und Verschliessen von Papier-Seitenfaltensäcken. Hierbei werden einzelne Säcke von Saugern aus einem Paket entnommen und zwischen Saugleisten gefahren. Diese Saugleisten werden nachfolgend bis zu einem Anschlag auseinander gefahren. Mittels der Saugleisten wird der Sack soweit geöffnet, dass schwenkbare Aussengreifer die äusseren Falten gegen Gegenhalter drücken können.

Der vorgeöffnete Sack wird anschliessend mittels eines Schlittens in eine Füllstation unter einen ortsfesten Fülltrichter bewegt und dann von schwenkbaren Greifern ergriffen. Während des Füllvorganges kann der Schlitten zurückfahren, um einen neuen Sack aufzunehmen.

Eine ähnliche Lösung für eine automatische Sackanhängung beschreibt die EP-A-522110. Wiederum mit Sauggreifern wird ein Sack vom Stapel entnommen, vorgeöffnet, von Sacköffnungsklauen erfasst, geöffnet und gleichzeitig über ein Doppelhebelsystem zu einem Absackstutzen geführt und automatisch festgeklemmt. Der zu öffnende Sack wird faktisch wie "über's Knie gezogen", um ein geeignetes Verformen und Voröffnen des Sackes zu erreichen.

Derartige Lösungen mit Sauggreifern, wie z.B. auch in der WO92/12900 beschrieben, sind nur für Säcke aus luftundurchlässigen Materialien geeignet. Sie erfordern zudem einen zusätzlichen Energieaufwand.

Mechanische Greifer für derartige Handhabungsoperationen sind technisch kompliziert und störanfällig sowie teuer.

Bekannt ist weiterhin eine Vorrichtung zum Erfassen einzelner, flachliegender, vorzugsweise aus Kunststoff hergestellter Gewebeteile gemäss der EP-A-187 351. Hierbei soll mittels Bürsten ein An- bzw. Abheben einzelner Gewebeteile oder Gewebesäcke von einem Stapel erfolgen. Jede Bürste ist mit ihren Borsten gegen das zu erfassende Gewebe andrückbar und mit ihren, in das Gewebeteil eingreifenden Borsten, in Richtung quer zur Erstreckung der Borsten hin- und herbewegbar. In der einen Bewegungsrichtung wird dabei der jeweils von den Bürsten erfasste Gewebeteil gespannt. In der anderen Bewegungsrichtung der Bürsten geben die Borsten das Gewebeteil wieder frei. Die Einrichtung ist dabei auch zum Öffnen von Säcken anwendbar.

Ein weiteres Dokument, die FR-A-21 07 176 zeigt eine Einrichtung zum walzenauftrag von Stoffen auf Textilbahnen od.dgl.

Eine Vorrichtung zum Greifen von Folienbeuteln beschreibt die DE-AS 12 85 381 mittels Greifern, wobei ein zu öffnender Beutel auf der Ober- und auf der Unterseite von je zwei mit Klebstreifen versehenen Rollen erfasst wird, um ihn dann durch Auseinanderführen der Greifer zu öffnen. Die Einrichtung ist vergleichsweise kompliziert. Eine ähnliche Anordnung zum Öffnen und Führen von Folienbeuteln vermittels von Greifern beschreibt die DE-OS 14 86 061, welche ein Verfahren und eine Vorrichtung gemäss den Oberbegriffen der Ansprüche 1 und 3 offenbart. Die Greifer beinhalten Greiferteile, die gegeneinander beweglich und mit einem Haftmittel versehen sind und auf die Aussenseiten der Beutel im Bereich ihrer Öffnung einwirken. Den Greiferteilen ist jeweils eine Einrichtung zur Aufhebung der Haftung zugeordnet, welche so angeordnet ist, dass sie einen gegen die haftende Beutelfläche schwenkbaren Kamm darstellt. Die Anordnung ist mechanisch kompliziert aufgebaut und erfordert manuellen Bedienungsaufwand.

Im weiteren bekannt ist noch eine Vorrichtung zum Öffnen von Folienbeuteln gemäss der GB-A 20 10 213, die Greifelemente beinhaltet. Diese Greifelemente sind mit Nylongewebe beschichtet, welches wiederum hakenförmige Elemente aufweist und zugleich mit einem gelatineartigen Material getränkt ist.

Die zwei letztgenannten Vorrichtungen kommen nur für luftundurchlässige Folien zur Anwendung.

Der Erfindung liegt daher die Aufgabe zugrunde, ein Verfahren und eine Vorrichtung zum automatischen Anhängen von Säcken, unter Vermeidung der angezeigten Nachteile des Standes der Technik zu schaffen, die es gestattet, Säcke aus verschiedenen Materialien mit einfachen Mitteln und funktionssicher zu greifen und zu öffnen, um sie an einen Sackstutzen anzuhängen.

Diese Aufgabe wird mit den Merkmalen des Kennzeichens der Ansprüche 1 und 3 gelöst.

Für das Auftragen von Leim bzw. Klebstoff sind mehrere Varianten anwendbar, sowohl was das Auftragen selbst, als auch das Abreissen der Greifeinrichtung vom Klebstoff bzw. Sackmaterial anbelangt.

Sackmaterialien sind neben Papier und Plastfolien vor allem auch gewobene Kunststoffe, Baumwoll- und Jutegewebe u. a.

Der Vorteil der erfindungsgemässen Lösung besteht vor allem darin, dass, im Gegensatz zu Sauggreifern verschiedenste und auch gewobene luftdurchlässige Sackmaterialien gehandhabt werden können und die Greifelemente selbst einfacher gestaltet werden können. Insbesondere entfällt eine Pneumatik.

Es sind hierbei verschiedene an sich bekannte Varianten des Aufnehmens und Lagefixierens von Säcken von einem Stapel bzw. Magazin denkbar, z.B. gemäss DE-A-4116311, EP-A-522110 oder WO 95/09765.

Die erfindungsgemässe Lösung wird nachfolgend in einem Ausführungsbeispiel an Hand einer Zeichnung näher beschrieben.

In der Zeichnung zeigen die
- Fig. 1: eine Prinziplösung der erfindungsgemässen Lösung
- Fig. 2: eine mögliche Ausführungsform von Teilen der Greifeinrichtung.

Die Vorrichtung zum automatischen Anhängen von Säcken besteht aus einer Greifeinrichtung 1 mit Greifzapfen 2. Die Greifeinrichtung 1 kann je nach Bereitstellungsposition der leeren Säcke 3 eine beliebige Anhängebewegung an einen Sackstutzen 4 mittels an sich bekannter Handhabungselemente ausführen, wie dies z. B. in der EP-A-522110 beschrieben ist. In ebenso bekannter Weise ist der Sackstutzen 4 mit Sackklemmen 5 versehen.

Durch leichte Bauweise ist ein hohes Leistungsvermögen gegeben.

Die Greifzapfen 2 sind mit selbsterneuernden Haftstellen 6 bestückt. Dies sind im konkreten Fall Hotmelt-Punkte mit geringerer Haftung an den Greifzapfen 2 als am Material des Sackes 3.

In Funktion ist die erfindungsgemässe Vorrichtung wie folgt beschreibbar:

Ein leerer Sack 3 wird mittels eines Paares von Greifzapfen 2 einem nicht im Detail dargestellten Magazin in liegender Position entnommen. Beide Greifzapfen sind mit Hotmelt-Punkten als Haftstellen 6 versehen. Beim Greifen des Sackes 3 klebt das Sackmaterial an den Haftstellen 6 an und durch einfaches Auseinanderfahren der Greifzapfen 2 wird der Sack 3 soweit geöffnet, dass er nach entsprechender Bewegung unter den Sackstutzen 4 an diesen angehangen und mittels Sackklemmen 5 befestigt wird. Vorzugsweise steht hierbei der Sack 3 mit seinem Boden auf einem Transportband o. dgl.

Diese Greifzapfen 2 können sowohl gleichzeitig als auch nacheinander zum Erfassen und Öffnen des Sackes 3 an diesem angreifen.

Nach dem Klemmen des Sackes 3 am Sackstutzen 4 reissen die Hotmelt-Punkte durch Öffnen der Greifzapfen 2 von diesen ab und verbleiben am Sackmaterial. Der Sack 3 wird anschliessend in üblicher Weise gefüllt und nachfolgend verschlossen. Ebenso schadlos wäre auch ein Abreissen der Hotmelt-Punkte vom Sackmaterial, jedoch müssten in diesem Fall die Haftstellen 6 der Greifzapfen 2 jeweils gereinigt werden.

Die Hotmelt-Punkte werden als selbsterneuernde Haftstellen 6 mittels üblicher Auftragseinrichtungen (z. B. Düsenauftrag) vor dem Greifen eines Sackes 3 aufgebracht oder sie sind innerhalb der Greifzapfen 2 in einer Vorschub- und Erwärmungseinrichtung angeordnet. Der Greifzapfen 2 kann ggf. auch eine Kühlung beinhalten, um ein schnelles Abkühlen der Hotmelt-Punkte zu erreichen.

Nach einer anderen Variante kann der Greifzapfen 2 aus einem reversierbaren Haftstempel 21, der in einer, ebenfalls reversierbaren Abdrückhülse 22 geführt ist, bestehen. Der Klebpunkt für die Haftstelle 6 wird mittels einer Düse 23 aufgetragen, wobei eine schnelle Abkühlung gegeben ist. Ebenfalls möglich ist es, den Klebstoff über eine Bohrung im Haftstempel 21 zuzuführen, was betriebssicherer aber technisch aufwendiger ist. Der Haftstempel 21 haftet, wie beschrieben, über die Haftstelle 6 am Sack 1 und kann mittels der reversierbaren Abdrückhülse 22 vom Sack 1 getrennt werden.

In einer weiteren Variante könnten die Greifzapfen 2 auch am geklemmten Sack 3 verbleiben, um den gefüllten Sack 3 nach dem Lösen vom Sackstutzen 4 auf einem Transportband in eine Verschliessstation zu führen.

In verschiedenen, an sich bekannten Möglichkeiten kann hierbei der Sack 3 oder der gesamte Sackstapel 7 in seiner Lage fixiert werden, um ein sicheres Vereinzeln, Öffnen und Bewegen des Sackes 1 zu erreichen. Dies kann über einen Gegenhalter zu einem oberen Greifzapfen 2' erfolgen, oder auch mittels eines Fixierens des Sackstapels seitlich vor der Abnahmestelle 8 Technisch kann dies mittels eines abklappbaren Niederhalters erfolgen.

### Verzeichnis der Kurzzeichen

- 1: Greifeinrichtung
- 2: Greifzapfen
- 3: Sack
- 4: Sackstutzen
- 5: Sackklemme
- 6: Haftstelle
- 7: Sackstapel
- 8: Abnahmestelle
- 21: Haftstempel
- 22: Abdrückhülse
- 23: Düse

## Patentansprüche

1. Verfahren zum automatischen Anhängen von Säcken, zum Erfassen und Öffnen leerer Säcke (3) und deren Anhängen und Klemmen an einem Sackstutzen (4) unter Nutzung an sich bekannter Greif- und Klemmechanismen, wobei das Zuführen und Öffnen der Säcke (3) mit an sich bekannten Zuführbewegungen erfolgt und wobei der Sack (3) vereinzelt wird und nachfolgend mittels einer Greifeinrichtung (1) temporär wirkende Haftmittel auf dem Sack (3) aufgebracht werden und Greifzapfen (2) der Greifeinrichtungen (1) temporär am Sack (3) haften, um diesen zu erfassen, zu öffnen und dem Sackstutzen (4) zuzuführen, und dass die temporäre Verbindung der Greifeinrichtung (1) mit dem Sack (3) nach dem Klemmen des Sackes (3) am Sackstutzen (4) gelöst wird, dadurch gekennzeichnet, dass die Haftmittel Hotmelt-Punkte sind und zum Erfassen und Öffnen von Säcken (3) aus luftdurchlässigen Materialien verwendet werden.

2. Verfahren nach Anspruch 1, dadurch gekennzeichnet, dass die luftdurchlässigen Materialien gewobene Kunststoffe, Baumwolle oder Jutegewebe u. dgl. sind.

3. Vorrichtung zum automatischen Anhängen von Säcken, zum Erfassen und Öffnen leerer Säcke (3) und deren Anhängen und Klemmen an einem Sackstutzen (4) nach Anspruch 1 unter Nutzung an sich bekannter Greif- und Klemmechanismen, wobei eine Greifeinrichtung (1) paarweise gegenüberliegende Greifzapfen (2) enthält, und wobei die Greifzapfen (2) temporär adhäsiv wirkende Haftmittel für Haftstellen (6) enthalten, dadurch gekennzeichnet, dass die Haftmittel für die Haftstellen (6) Hotmelt-Punkte sind, die jeweils aufgetragen sind und eine geringere Haftung am Greifzapfen (2) als am Material des Sackes (3) aufweisen.

4. Vorrichtung nach Anspruch 3, dadurch gekennzeichnet, dass die Haftmittel für die Haftstellen (6) vorschubgesteuert sind.

## Claims

1. Method for automatically suspending sacks, in particular for gripping and opening empty sacks (3) and suspending and clamping them on a sack filler neck (4) using known gripping and clamping mechanisms, the supply and opening of the sacks (3) being effected by known feeding movements, and the sack (3) being isolated and temporarily acting bonding points being applied in succession to the sack (3) and gripping Arrangement (1) temporarily adhering to the sack (3) in order to grip it, to open it and to supply it to the sack filler neck (4), and in that the temporary bond between the gripping Arrangement and the sack (3) is released once the sack (3) has been clamped to the sack filler neck (4), characterised in that it is used to grip and open sacks (3) made of air-permeable materials.

2. Method according to claim 1, characterised in that the air-permeable materials are woven plastics, cotton or jute fabric and the like.

3. Device for automatically suspending sacks, in particular for gripping and opening empty sacks (3) and suspending and clamping them on a sack filler neck (4) according to claim 1 using known gripping and clamping mechanisms, a gripping Arrangement (1) comprising gripping pegs (2) which oppose one another in pairs, and the gripping pegs (2) comprising bonding points (6) which have a temporary adhesive action, characterised in that the bonding points (6) are hot-melt spots which are applied in each case and have lower adhesion to the gripping peg (2) than to the material of the sack (3).

4. Device according to claim 3, characterised in that the bonding points (6) are feed-controlled.

## Revendications

1. Procédé pour accrocher automatiquement des sacs, saisir et ouvrir des sacs vides (3) et les accrocher et coincer sur un manchon pour sacs (4) en utilisant des mécanismes de préhension et de serrage connus, l'arrivée et l'ouverture des sacs (3) s'effectuant avec des mouvements d'entraînement connus, le sac (3) étant individualisé et des moyens d'adhérence agissant de façon temporaire étant ensuite appliqués sur le sac (3) au moyen d'un dispositif de préhension (1) pour le saisir, l'ouvrir et l'amener au manchon pour sacs (4), et la liaison temporaire du système de préhension (1) avec le sac (3) étant desserrée après le serrage du sac (3) sur le manchon pour sacs (4), caractérisé en ce que les moyens d'adhérence sont des points à colle hot-melt et sont utilisés pour saisir et ouvrir des sacs (3) à base de matériaux perméables à l'air.

2. Procédé selon la revendication 1, caractérisé en ce que les matériaux perméables à l'air sont des plastiques tissés, du coton ou de la toile de jute et similaires.

3. Dispositif pour accrocher automatiquement des sacs, saisir et ouvrir des sacs vides (3) et les accrocher et coincer sur un manchon pour sacs (4) selon la revendication 1 en utilisant des mécanismes de préhension et de serrage connus, un dispositif de préhension (1) contenant des tenons de préhension (2) se faisant face par paires, et les tenons de préhension (2) contenant des moyens d'adhérence avec un effet adhésif temporaire pour les points adhésifs (6), caractérisé en ce que les moyens d'adhérence pour les points adhésifs (6) sont des points à colle hot-melt qui sont appliqués à chaque fois et présentent une adhérence sur le tenon de préhension (2) plus faible que sur le matériau du sac (3).

4. Dispositif selon la revendication 3, caractérisé en ce que les moyens d'adhérence pour les points adhésifs (6) sont commandés au niveau de l'avancement.
